# EUROPÄISCHE PATENTANMELDUNG

(11) **EP 0 899 706 A2**
(43) Veröffentlichungstag der Anmeldung: **03.03.1999**
(21) Anmeldenummer: 98104090.0
(22) Anmeldetag: 07.03.1998
(51) Int. Cl.: G09F 3/03

(54) **Kennzeichnungsträger bzw. Diebstahlsicherung für Brillen oder dergeleichen**

(30) Priorität: 06.08.1997 DE 29714034 U; 13.08.1997 DE 19735044
(71) Anmelder: Filtral GmbH & Co Vertriebs KG, 90768 Fürth (DE)
(72) Erfinder: Jakubik, Michael, 90453 Nürnberg (DE)
(74) Vertreter: Schneck, Herbert, Dipl.-Phys., Dr.

(57) **Zusammenfassung**

Bei einem Kennzeichnungsträger bzw. einer Diebstahlsicherung für Brillen oder dergleichen mit einer zur Aufnahme einer Beschriftung oder eines beschrifteten Etiketts geeigneten Grundplatte und einem mit der Grundplatte unter Einschluß eines Brillenteils verbindbaren plattenartigen Gegenstücks, wobei die Verbindung mittels eines schlüsselartigen Werkzeugs lösbar ist, ist vorgesehen, daß an der Grundplatte (3) wenigstens ein, vorzugsweise zwei Zapfen (5) angeordnet sind und die Gegenplatte (6) mit den Zapfen (5) korrespondierende Ausnehmungen (18) derart aufweist, daß die Gegenplatte (6) mit den Zapfen (5) manuell nicht lösbar verrastbar ist.

## Beschreibung

Die Erfindung richtet sich auf Kennzeichnungsträger bzw. Diebstahlsicherung für Brillen oder dergleichen mit einer zur Aufnahme einer Beschriftung oder eines beschrifteten Etiketts geeigneten Grundplatte und einem mit der Grundplatte unter Einschluß eines Brillenteils verbindbaren plattenartigen Gegenstücks, wobei die Verbindung mittels eines schlüsselartigen Werkzeugs lösbar ist. Gleichzeitig erfüllen diese Kennzeichnungsträger auch noch eine Funktion als Diebstahlsicherung, indem sie sich nur mit einem Spezialwerkzeug entfernen lassen und deshalb den Diebstahl einer so gekennzeichneten Brille für den Dieb uninteressant machen, weil er einen erheblichen Aufwand erbringen müßte, um den Kennzeichnungsträger zu entfernen. Derartige Kennzeichnungsträger sind in unterschiedlichen Ausführungsformen bekannt.

Beispielsweise ist es bekannt, eine Platte mit einer Kunststoffschlaufe zu versehen, wobei die Kunststoffschlaufe um ein Brillenteil geschlungen und dann mit einer Schließeinrichtung mit der Platte verbunden wird. Durch eine schloßartige Anordnung wird die Schlaufe im Bedarfsfall wieder gelöst.

Eine andere Ausgestaltung sieht vor, daß die Grundplatte und eine Gegenplatte über ein Schwenkgelenk miteinander verbunden sind, so daß sie zum Anbringen an einer Brille aufgeklappt, um das entsprechende Brillenteil, also zum Beispiel den Bügel, gelegt und dann im Bereich der dem Schwenkgelenk gegenüberliegenden Seite miteinander lösbar verbunden werden.

Hiervon ausgehend liegt der Erfindung die Aufgabe zugrunde, einen derartigen Auszeichnungsträger so an einer Brille festzulegen, daß eine mißbräuchliche Entfernung durch nichtautorisierte Personen zuverlässig verhindert wird, daß sich die Festlegung einfach und ohne Werkzeug bewerkstelligen läßt, und daß andererseits das Lösen zuverlässig nur mit einem entsprechenden Werkzeug durchführbar ist.

Diese Aufgabe wird erfindungsgemäß dadurch gelöst, daß an der Grundplatte wenigstens ein, vorzugsweise zwei, Zapfen angeordnet sind und die Gegenplatte mit den Zapfen korrespondierende Ausnehmungen derart aufweist, daß die Gegenplatte mit den Zapfen manuell nicht lösbar verrastbar ist.

Es ist dementsprechend möglich, den Kennzeichnungsträger in einfachster Weise und ohne Zuhilfenahme von Werkzeugen an der Brille, insbesondere an einem Brillenbügel, zu befestigen, wobei die Anbringung sowohl herstellungsseitig als auch durch den jeweiligen Vertreiber durch Personal erfolgen kann, welches keine einschlägige fachliche Qualifikation benötigt.

In weiterer Ausgestaltung der Erfindung kann vorgesehen, daß die Außenseite der Zapfen eine sägezahnartige Struktur aufweist, wobei die sägezahnartige Struktur sich mit den korrespondierenden Ausnehmungen des Gegenstück verhakt.

Um eine besonders wirkungsvolle Verhakung zu erzielen, können die Begrenzungen der Ausnehmungen durch elastische Zungen gebildet sein, welche zwar beim Aufrasten elastisch nachgeben und dementsprechend ein Verrasten ermöglichen, sich einem Lösen aber widersetzen.

Um eine besonders zuverlässige Festlegung zu erzielen, kann vorgesehen sein, daß die Vorderkanten der elastischen Zungen im Querschnitt L-förmig ausgebildet sind und die Sägezahnstruktur der Zapfen durch im wesentlichen parallel zur Grundplatte und auf die Grundplatte zu verlaufende Ringschultern gebildet ist. Die auf die Grundplatte zu verlaufenden Ringschultern ermöglichen ein elastisches Aufgleiten und Aufrasten, wohingegen die parallel zur Grundplatte verlaufenden Ringschultern sich einem Lösen nach oben widersetzen.

An der Oberseite der Zapfen sind vorzugsweise Ausnehmungen zum Eingriff eines korrespondierenden Werkzeugs ausgebildet, wobei die Ausnehmungen eine solche Konfiguration aufweisen können, daß z.B. nicht die Verwendung eines gewöhnlichen Schraubenziehers möglich ist, sondern ein Spezialwerkzeug erforderlich ist, wie es nur dem Verkaufspersonal zur Verfügung steht.

Die Zapfen können in besonders vorteilhafter Weise an ihrer Unterseite eine als Soll-Bruchstelle dienende Verjüngung derart aufweisen, daß sie mittels des Werkzeugs abdrehbar sind. Durch dieses Abdrehen der Zapfen wird die Verbindung des Gegenstücks zur Grundplatte gelöst, wenn eine Brille verkauft werden soll und dementsprechend die Kennzeichnung nicht mehr benötigt wird.

Nachfolgend wird die Erfindung anhand eines bevorzugten Ausführungsbeispiels in Verbindung mit der Zeichnung näher erläutert. Dabei zeigen:
- Fig. 1: eine Aufsicht auf die Grundplatte,
- Fig. 2: einen Schnitt durch die Grundplatte längs der Linie II-II,
- Fig. 3: eine Aufsicht auf das Gegenstück von oben,
- Fig. 4: einen Schnitt durch das Gegenstück längs der Linie IV-IV,
- Fig. 5: eine Ansicht des Gegenstücks von unten,
- Fig. 6: einen Schnitt durch das Gegenstück längs der Linie VI-VI in Fig. 3,
- Fig. 7: einen Schnitt längs der Linie VII-VII in Fig. 3,
- Fig. 8: einen Schnitt durch einen der beiden Rast-Zapfen,
- Fig. 9: einen Schnitt durch Grundplatte und Gegenstück längs der Linie I-I in Fig. 10 bzw. 11 nach Art einer Explosionsdarstellung,
- Fig. 10: eine Aufsicht auf die Grundplatte und
- Fig. 11: eine Aufsicht auf das Gegenstück.

Ein in der Zeichnung dargestellter Kennzeichnungsträger umfaßt eine Grundplatte 1, deren Außenseite 2 zur Aufbringung eines Aufdrucks oder eines Etiketts geeignet ist. Im Abstand zur Außenkante 3 ist an der Grundplatte 1 ein kastenartiger, umlaufender Steg 4 vorgesehen. Innerhalb des Stegs 4 sind zwei Rastzapfen 5 angeordnet, wie jeweils aus Fig. 1 und 2 zu ersehen ist.

Das Gegenstück 6 ist in Fig. 3 bis 7 dargestellt. Es umfaßt eine Grundplatte 7, welche von sich gegenüberliegenden Seitenwänden 8, 9 begrenzt wird, wobei an den Schmalseiten gegenüber den Wänden 8, 9 höhere Begrenzungswände 10, 11 und zu diesen parallel laufende Zwischenwände 12, 13 ausgebildet sind. An der Unterseite sind Ausnehmungen 14, 15 vorgesehen und an der Oberseite mit diesen Ausnehmungen fluchtend Federzungen 16 mit keilförmigen Innenkanten 17, welche eine Ausnehmung 18 für die Zapfen 5 begrenzen.

In Fig. 8 ist ein Zapfen 5 im Schnitt vergrößert dargestellt, wobei an der Oberseite Ausnehmungen 19 erkennbar sind, die zum Einsetzen eines Spezialwerkzeugs zum Verdrehen des Bolzens vorgesehen sind, so daß der Bolzen an einer durch eine Verjüngung gebildeten Soll-Bruchstelle 20 relativ zu Grundplatte 1 abgedreht werden kann.

Die Mantelfläche 21 des Bolzens weist eine Sägezahnstruktur auf mit einer Folge von Ringschultern 22, welche nach unten auf die Grundplatte 1 geneigt sind und von Ringschultern 23, welche parallel zur Grundplatte verlaufen.

Beim Aufsetzen des Gegenstücks 6 auf die Grundplatte 1 gleiten die keilförmigen Kanten 17 der Zungen 16 an dieser Sägezahnstruktur der Mantelfläche 21 entlang und verhaken sich in der Endposition an den waagrechten Ringschultern 23, so daß das Gegenstück 6 von der Grundplatte 3 nicht mehr lösbar ist. Zwischen Grundplatte 1 und Gegenstück 6 wird zur Kennzeichnung einer Brille im Bereich 24 ein Brillenbügel eingeschlossen und dort festgelegt. Um Beschädigungen des Brillenbügels zu vermeiden, können dort in der Zeichnung nicht dargestellte Polsteranlagen an der Grundplatte und am Gegenstück vorgesehen sein.

Soll eine so gekennzeichnete Brille verkauft werden, führt ein autorisierter Verkäufer durch die Ausnehmung 15 ein Spezialwerkzeug in die Ausnehmungen 19 der Zapfen 5 ein und dreht zunächst den einen und dann den anderen Zapfen ab, so daß Grundplatte 1 und Gegenstück 6 wieder miteinander entfernt werden können. Aufgrund der Ausgestaltung der Mantelfläche 21, der Zapfen 5 und der Zungen 16 ist eine solche Drehbewegung trotz der axialen Verrastung problemlos möglich.

Bei der in Fig. 9 bis 11 dargestellten Ausführungsform umfaßt der Kennzeichnungsträger wiederum eine Grundplatte 1', deren Außenseite 2' zur Aufbringung eines Aufdrucks oder eines Etiketts geeignet ist.

An der Grundplatte 1' ist ein kastenartiger, umlaufender Steg 4' vorgesehen. Innerhalb des Steges 4' sind zwei Rastzapfen 5' angeordnet.

Das Gegenstück 6' weist zwei fluchtende Federzungen 16' auf, die eine sägezahnartige Struktur 25 aufweisen, ebenso wie die Federzungen 16' eine Sägezahnstruktur 26 besitzen.

Wird dementsprechend das Gegenstück 6' ausgehend von der in Fig. 9 dargestellten Position in Richtung des Pfeils 27 nach unten auf die Grundplatte 1' gedrückt, wird jede Federzunge 16' elastisch ausgelenkt und die Sägezahnstrukturen 25 bzw. 26 greifen so ineinander, daß ein Lösen durch Ziehen entgegen der Richtung des Pfeils 27 nicht mehr möglich ist.

## Patentansprüche

1. Kennzeichnungsträger bzw. Diebstahlsicherung für Brillen oder dergleichen mit einer zur Aufnahme einer Beschriftung oder eines beschrifteten Etiketts geeigneten Grundplatte und einem mit der Grundplatte unter Einschluß eines Brillenteils verbindbaren plattenartigen Gegenstücks, wobei die Verbindung mittels eines schlüsselartigen Werkzeugs lösbar ist, **dadurch gekennzeichnet, daß** an der Grundplatte (3) wenigstens ein, vorzugsweise zwei Zapfen (5) angeordnet sind und die Gegenplatte (6) mit den Zapfen (5) korrespondierende Ausnehmungen (18) derart aufweist, daß die Gegenplatte (6) mit den Zapfen (5) manuell nicht lösbar verrastbar ist.

2. Kennzeichnungsträger nach Anspruch 1, **dadurch gekennzeichnet, daß** die Mantelfläche (21) der Zapfen (5) eine sägezahnartige Struktur aufweist, wobei die sägezahnartige Struktur sich mit den korrespondierenden Ausnehmungen (18) des Gegenstücks (6) verhakt.

3. Kennzeichnungsträger nach Anspruch 2, **dadurch gekennzeichnet, daß** die Begrenzungen der Ausnehmungen (18) durch elastische Zungen (16) gebildet ist.

4. Kennzeichnungsträger nach den Ansprüchen 2 und 3, **dadurch gekennzeichnet, daß** Vorderkanten (17) der elastischen Zungen (16) im Querschnitt keilförmig ausgebildet sind und die Sägezahnstruktur der Zapfen (5) durch im wesentlichen parallel zur Grundplatte (3) und auf die Grundplatte (3) zu verlaufende Ringschulterflächen (23 bzw. 22) gebildet ist.

5. Kennzeichnungsträger nach Anspruch 1, **dadurch gekennzeichnet, daß** an der Oberseite der Zapfen (5) Ausnehmungen (19) zum Eingriff eines korrespondierenden Werkzeugs ausgebildet sind.

6. Kennzeichnungsträger nach Anspruch 1, **dadurch gekennzeichnet, daß** die Zapfen (5) an ihrer Unterseite eine als Soll-Bruchstelle dienende Verjüngung (20) derart aufweisen, daß sie mittels des Werkzeugs abdrehbar sind.
